# EUROPÄISCHE PATENTSCHRIFT

(11) **EP 1 715 138 B1**
(45) Veröffentlichungstag und Bekanntmachung des Hinweises auf die Patenterteilung: **21.05.2008**
(21) Anmeldenummer: 06005914.4
(22) Anmeldetag: 23.03.2006
(51) Int. Cl.: E21D 21/00

(54) **Zuganker**
Tie rod
Tirant d'ancrage

(30) Priorität: 16.04.2005 DE 102005017598
(43) Veröffentlichungstag der Anmeldung: 25.10.2006
(73) Patentinhaber: fischerwerke GmbH & Co. KG, 72178 Waldachtal (DE)
(72) Erfinder:
(74) Vertreter: Suchy, Ulrich Johannes

(56) Entgegenhaltungen:
- US-A- 3 077 809
- US-A- 3 404 504
- US-A- 3 478 641
- US-A1- 2004 213 633
- US-B1- 6 527 482

## Beschreibung

Die Erfindung betrifft eine Befestigungsanordnung mit einem Zuganker zur Verankerung in einem Bohrloch gemäß dem Oberbegriff des Anspruchs 1.

Zuganker werden verwendet zur Befestigung von Maschinen, Konsolen oder Sonstigem auf Fundamenten, Böden, Wänden oder auch zur Befestigung von Bauwerken oder Bauwerksteilen an einen Untergrund. Als einfache Zuganker finden Gewindestangen oder sogenannte Dywidag-Stäbe Verwendung, die in den Verankerungsgrund beispielsweise betoniert oder mit Harz eingeklebt werden. Es sind auch aufwendigere Zuganker beispielsweise mit einer Reihe axial hintereinander angeordneten Konen bekannt, die nach dem Einbetonieren oder Einkleben bei einer Zugbeanspruchung des Zugankers einen Spreizdruck ausüben und dadurch die Verankerungskraft erhöhen.

Daneben sind Metallspreizanker bekannt, bei denen typischerweise ohne Verwendung eines Harzes oder dgl. ein Spreizkonus in eine Spreizhülse gezogen wird, wie zum Beispiel im Patentdokument US 3.077.809 dargestellt.

Der Erfindung liegt die Aufgabe zugrunde, eine Befestigungsanordnung mit einem preisgünstigen Zuganker mit hoher Versagenssicherheit vorzuschlagen.

Diese Aufgabe wird erfindungsgemäß durch die Merkmale des Anspruchs 1 gelöst. Der erfindungsgemäße Zuganker weist ein seilartiges Zugelement auf, an dem ein Ankerelement, vorzugsweise gebildet aus einem Spreizkörper und einem Spreizelement, angebracht ist. Der Spreizkörper und das Spreizelement dienen zur Verankerung des Zugankers im Bohrloch. Der Spreizkörper ist beispielsweise konisch, pyramiden- oder keilförmig, das Spreizelement ist beispielsweise eine Hülse mit komplementärem Loch oder das Spreizelement weist beispielsweise eine oder mehrere Spreizbacken auf. Bei einer Zugbeanspruchung des Zugelements wird das Spreizelement aufgespreizt. Statt dessen kann das Ankerelement jedoch auch ein mit einem Gewinde, Konen oder dgl. versehener Bolzen sein, der mit einer aushärtenden Masse, also beispielsweise einem Mörtel oder einem Harz, im Bohrlochgrund befestigt wird.

Die Erfindung hat den Vorteil, dass sie aufgrund der Flexibilität des seilartigen Zugelements unempfindlich gegen Querkräfte ist. Es ist deswegen kein großer Ankerquerschnitt zur Sicherheit gegen Querversagen erforderlich, wodurch eine Materialeinsparung möglich ist. Des Weiteren erfolgt bei Querversagen kein Bruch des Zugankers, die Ankersicherheit ist erhöht. Der erfindungsgemäße Zuganker ist dadurch beispielsweise als Sicherung von Bauwerken und Bauwerksteilen in Erdbebengebieten oder für Verankerungen, an die hohe Sicherheitsanforderungen bestehen, geeignet.

In bevorzugter Ausgestaltung ist das Zugelement eine Litze. Mit Litze sind Einzeldrähte, Einzelfäden, Einzelschnüre oder dgl. gemeint, die vorzugsweise zu einem Strang verdrillt sind. Der Strang kann das seilartige Zugelement bilden oder es können mehrere Stränge, die vorzugsweise ebenfalls verdrillt sind, das seilartige Zugelement bilden. Außer aus metallischen Werkstoffen, insbesondere Stahl, können auch Litzen aus Kunststoffmaterial oder Litzen, die Glas-, Kohlenstoff- oder sonstige Fasern aufweisen, Verwendung finden. Die Verwendung einer Litze als Zugelement hat den Vorteil einer hohen Zugfestigkeit. So liegt beispielsweise die Zugfestigkeit einer Stahllitze ein Vielfaches über der Zugfestigkeit eines Baustahlstabs mit gleichem Durchmesser.

Eine Ausgestaltung der Erfindung sieht vor, dass das Zugelement unter Bildung einer Befestigungsschlaufe doppelt gelegt ist. Dadurch ist in einfacher Weise eine Möglichkeit zur Befestigung eines zu befestigenden Teils am Zuganker geschaffen.

Zur Querlastabstützung an einer Bahrlochmündung sieht eine Ausgestaltung der Erfindung ein Querlastelement vor, das mit Abstand vom Spreizkörper am Zugelement angeordnet ist. Das Querlastelement verhindert eine Berührung des Zugelements mit einer Bohrlochwandung insbesondere an der Bohrlochmündung. Vorzugsweise trägt das Querlastelement etwaige Querbeanspruchungen auf den Verankerungsgrund ab, so dass das Zugelement nicht querbelastet wird. Die Verankerungsfestigkeit und eine Sicherheit gegen Querversagen ist dadurch erhöht. Dazu hat das Querelement vorzugsweise einen gegenüber dem Ankerelement um den Faktor 1,2 oder mehr (z.B. 1,5; 2; 3) vergrößerten Durchmesser. Die Verankerung erfolgt dann in einer Stufenbohrung, wodurch beispielsweise die Zugkräfte tief im Ankergrund in einem schlanken Bohrlochabschnitt und die Querkräfte nahe der Oberfläche in einem weiten Bohrlochabschnitt eingebracht werden. Das Verhältnis von erreichbaren Haltewerten zu Bohraufwand wird hierdurch für einige Lastfälle deutlich gegenüber den herkömmlichen Zugankern verbessert.

In bevorzugter Ausgestaltung der Erfindung wird ein zu befestigendes Teil nicht am seilartigen Zugelement, sondem am Querlastelement befestigt Dazu sieht eine Ausgestaltung der Erfindung ein Gewinde am Queriastelement vor, allgemein kann von einer Befestigungseinrichtung für das zu befestigende Teil gesprochen werden.

Die Erfindung wird nachfolgend anhand in der Zeichnung dargestellter Ausführungsbeispiele näher erläutert. Es zeigen:
- Figur 1: eine Seitenansicht eines in einem Ankergrund verankerten erfindungsgemäßen Zugankers;
- Figur 2: eine zweite Ausgestaltung eines Zugankers gemäß der Erfindung; und
- Figur 3: einen Querschnitt entlang Linie III-III in Figur 2.

Der in Figur 1 dargestellte, erfindungsgemäße Zuganker 1 weist eine Stahllitze 2 als seilartiges Zugelement auf. An einem Ende der Stahllitze 2 ist ein konischer Spreizkörper 3 befestigt, beispielsweise durch Verpressen oder Vergießen. Auf dem Spreizkörper 3 befindet sich ein Spreizelement 4 in Form einer Hülse mit konischem Mittelloch. Zur Aufspreizbarkeit ist das Spreizelement 4 geschlitzt, der Schlitz ist mit Bezugszahl 5 bezeichnet. Spreizkörper 3 und Spreizelement 4 bilden zusammen ein Ankerelement.

Am anderen Ende der Stahllitze 2 ist ein zylindrisches Querlastelement 6 befestigt, das ein Gewinde 7 aufweist. Die Befestigung des Querlastelements 6 an der Stahllitze 2 kann ebenfalls durch Verpressen oder Vergießen erfolgen.

Zur Verankerung in einem Bohrloch 8 in einem Ankergrund 9 wird der Zuganker 1 in das Bohrloch 8 eingebracht, so dass der Spreizkörper 3 und das Spreizelement 4 im Bohrloch 8 versenkt sind und sich das Querlastelement 6 in einer Bohrlochmündung befindet. Das Querlastelement 6 steht aus dem Bohrloch 8 vor. Durch Zug am Querlastelement 6 wird über die Stahllitze 2 der Spreizkörper 3 in das Spreizelement 4 eingezogen, der Spreizkörper 3 spreizt das Spreizelement 4 auf und verankert den Zuganker 1 dadurch im Bohrloch 8. Alternativ kann das Bohrloch 8 mit einer aushärtenden Masse, beispielsweise einem Mörtel oder einem Harz verfüllt sein, und dafür das Spreizelement 4 weggelassen werden. Dabei sollte das Bohrloch 8 nicht vollständig verfüllt sein, sondem nur im Bereich des Spreizkörpers 3.

Zur Befestigung eines zu befestigenden Teils am Zuganker 1 wird das nicht dargestellte, zu befestigende Teil mit einem Durchsteckloch auf das aus dem Ankergrund 9 vorstehende Queriastelement 6 aufgesetzt und mit einer nicht dargestellten Mutter befestigt. Das Querlastelement 6 stützt das zu befestigende Teil gegen Querbeanspruchungen an der Bohrlochmündung ab, so dass Querbeanspruchungen nicht auf die Stahllitze 2 übertragen werden. Die Stahllitze 2 wird ausschließlich auf Zug beansprucht, wodurch der Zuganker 1 hoch auf Zug belastbar ist und eine hohe Sicherheit gegen Querversagen aufweist. Ein durch Anziehen der nicht dargestellten Mutter ausgeübter Zug wird vom Querlastelement 6 über die Stahllitze 2 auf den Spreizkörper 3 übertragen und spreizt das Spreizelement 4 auf. Erhöht sich der Zug durch eine Beanspruchung des nicht dargestellten, befestigten Teils, spreizt das Spreizelement 4 nach, wodurch der erfindungsgemäße Zuganker 1 eine hohe Verankerungskraft aufweist.

Bei der nachfolgenden Beschreibung der Figuren 2 und 3 werden für mit Figur 1 gleiche Bauteile gleiche Bezugszahlen verwendet. Im Unterschied zu dem in Figur 1 dargestellten Zuganker 1 ist die Stahllitze 2 des Zugankers 1 aus Figur 2 nicht gerade ausgerichtet, sondern unter Bildung einer Schlaufe 10 doppelt gelegt. Die Schlaufe 10 liegt in einer Nut 11 im Querlastelement 6 ein, die an gegenüberliegenden Stellen des Umfangs achsparallel verläuft und auf einer dem Spreizkörper 3 abgewandten Stirnseite quer über das Querlastelement 6 hinweg verläuft. Ein Grund der Nut 11 verläuft gerundet, so dass keine Knickstellen an der Stahllitze 10 entstehen. Am doppelten Ende ist der Spreizkörper 3 an der Stahllitze 2 befestigt, das Spreizelement 4 befindet sich auf dem Spreizkörper 3.

Die Nut 11 ist so tief im Querlastelement 6, dass sich die Stahllitze 10 innerhalb eines Gewindekems befindet und das Gewinde 7 nicht unterbricht, damit eine nicht dargestellte Mutter auf das Gewinde 7 des Querlastelements 6 schraubbar ist. Der Außendurchmesser des Querlastelements (6) ist größer als der des Spreizelements 4, wobei dies noch deutlich stärker ausgeprägt sein kann. Das Verhältnis hängt von dem erwarteten Verhältnis zwischen Zug- und Querkräften sowie der Bohrlochtiefe und der Tragfähigkeit des Ankergrunds ab. Grundsätzlich können durch bereitere Querlastelemente höhere Querkräfte übertragen werden. Im Übrigen ist der in Figuren 2 und 3 dargestellte Zuganker 1 gleich ausgebildet und funktioniert in gleicher Weise wie der Zuganker 1 aus Figur 1. Zur Vermeidung von Wiederholungen wird hinsichtlich der Erläuterung der Figuren 2 und 3 auf die obigen Ausführungen zu Figur 1 verwiesen.

## Patentansprüche

1. Befestigungsanordnung mit einem Zuganker (1) in einem Bohrloch (8) in einem Ankergrund (9), wobei der Zuganker (1) ein seilartiges Zugelement (2) und einen am Zugelement (2) angebrachtes Ankerelement (3, 4) aufweist, und wobei mit Abstand vom Ankerelement (3, 4) ein Querlastelement (6) auf dem Zugelement (2) angeordnet ist, das eine Berührung einer Bohrlochwandung mit dem Zugelement (2) vermeidet, **dadurch gekennzeichnet, dass** das Querlastelement (6) in der Bohrlochmündung angeordnet ist.

2. Befestigungsanordnung nach Anspruch 1, **dadurch gekennzeichnet, dass** das Zugelement (2) eine Litze ist.

3. Befestigungsanordnung nach Anspruch 1, **dadurch gekennzeichnet, dass** das Zugelement (2) unter Bildung einer Befestigungsschlaufe (10) doppelt gelegt ist.

4. Befestigungsanordnung nach Anspruch 1, **dadurch gekennzeichnet, dass** das Ankerelement durch einen Spreizkörper (3) und ein Spreizelement (4), das durch Zug am Zugelement (2) vom Spreizkörper (3) aufgespreizt wird, gebildet wird.

5. Befestigungsanordnung nach Anspruch 4, **dadurch gekennzeichnet, dass** der Spreizkörper (3) konisch, pyramidenförmig oder keilförmig ist.

6. Befestigungsanordnung nach Anspruch 4, **dadurch gekennzeichnet, dass** das Spreizelement (4) hülsenförmig ist.

7. Befestigurtgsanordnung nach Anspruch 1, **dadurch gekennzeichnet, dass** das Querlastelement (6) ein Gewinde (7) aufweist.

8. Befestigungsanordnung nach Anspruch 1, **dadurch gekennzeichnet, dass** das Querlastelement (6) einen um mindestens 1,2-fach größeren Durchmesser hat als das Ankerelement (3, 4).

## Claims

1. Fixing arrangement having a tension anchor (1) in a drilled hole (8) in an anchoring substrate (9), the tension anchor (1) having a rope-like tension element (2) and an anchor element (3, 4) mounted on the tension element (2), and there being arranged on the tension element (2), spaced apart from the anchor element (3, 4), a transverse load element (6) which prevents contact between the wall of the drilled hole and the tension element (2), **characterized in that** the transverse load element (6) is arranged in the mouth of the drilled hole.

2. Fixing arrangement according to claim 1, **characterized in that** the tension element (2) is multi-stranded.

3. Fixing arrangement according to claim 1, **characterized in that** the tension element (2) is doubled to form a fixing loop (10).

4. Fixing arrangement according to claim 1, **characterized in that** the anchor element is formed by an expander body (3) and an expansion element (4) which is expanded by the expander body (3) as a result of tension on the tension element (2).

5. Fixing arrangement according to claim 4, **characterized in that** the expander body (3) is conical, pyramidal or wedge-shaped.

6. Fixing arrangement according to claim 4, **characterized in that** the expansion element (4) is sleeve-like.

7. Fixing arrangement according to claim 1, **characterized in that** the transverse load element (6) has a thread (7).

8. Fixing arrangement according to claim 1, **characterized in that** the transverse load element (6) is at least 1.2 times greater in diameter than the anchor element (3, 4).

## Revendications

1. Dispositif de fixation comprenant un tirant d'ancrage (1) dans un trou foré (8) dans une base d'ancrage (9), le tirant d'ancrage (1) présentant un élément de traction (2) semblable à un câble et un élément d'ancrage (3, 4) fixé sur l'élément de traction (2), et à distance de l'élément d'ancrage (3, 4) un élément de charge transversale (6) étant disposé sur l'élément de traction (2), lequel évite un contact d'une paroi de trou foré avec l'élément de traction (2), **caractérisé en ce que** l'élément de charge transversale (6) est disposé dans l'ouverture du trou foré.

2. Dispositif de fixation selon la revendication 1, **caractérisé en ce que** l'élément de traction (2) est un toron.

3. Dispositif de fixation selon la revendication 1, **caractérisé en ce que** l'élément de traction (2) est posé de manière double avec formation d'une boucle de fixation (10).

4. Dispositif de fixation selon la revendication 1, **caractérisé en ce que** l'élément d'ancrage est constitué d'un corps d'expansion (3) et d'un élément d'expansion (4) qui, par traction sur l'élément de traction (2), est écarté du corps d'expansion (3).

5. Dispositif de fixation selon la revendication 4, **caractérisé en ce que** le corps d'expansion (3) est conique, pyramidal ou cunéiforme.

6. Dispositif de fixation selon la revendication 4, **caractérisé en ce que** l'élément d'expansion (4) a la forme d'une douille.

7. Dispositif de fixation selon la revendication 1, **caractérisé en ce que** l'élément de charge transversale (6) présente un filetage (7).

8. Dispositif de fixation selon la revendication 1, **caractérisé en ce que** l'élément de charge transversale (6) possède un diamètre d'au moins 1,2 fois supérieur à l'élément d'ancrage (3, 4).
